# EUROPÄISCHE PATENTANMELDUNG

(11) **EP 0 659 949 A1**
(43) Veröffentlichungstag der Anmeldung: **28.06.1995**
(21) Anmeldenummer: 95100996.8
(22) Anmeldetag: 24.04.1991
(51) Int. Cl.: E03F 5/02

(54) **Schachtbodenstück und Verfahren zur Herstellung von Betonformteilen, insbesondere Schachtbodenstücke**

(30) Priorität: 27.04.1990 JP 45443/90
(62) Teilanmeldung aus: 91106618.1
(71) Anmelder: BAUMGÄRTNER GmbH MASCHINENFABRIK, D-89143 Blaubeuren (DE)
(72) Erfinder: Ito, Goji, Kobe 657 (JP); Baumgärtner, Eugen, D-89143 Blaubeuren (DE)
(74) Vertreter: Weickmann, Heinrich, Dipl.-Ing.

(57) **Zusammenfassung**

Ein Schachtbodenstück (10) mit einer Seitenwand (10b) und einem integral anschließenden Boden (10a) aus Beton weist ein Bodeneinlegelement (34) auf, dessen Außenumriß (34a) wenigstens teilweise den Innenumriß der Seitenwand (10b) nach außen überragend in den Beton eingebettet ist, wobei der Beton des Bodens (10a) an dem Bodeneinlegelement (34) vorbei mit dem Beton der Seitenwand zusammenhängt.

## Beschreibung

Die Erfindung betrifft ein Verfahren zur Herstellung von Betonformteilen im wesentlichen topfförmiger Gestalt mit einem sich an Seitenwände anschließenden Boden, insbesondere von Schachtunterteilen oder Schachtbodenstücken,
wobei man die Betonformteile in gegenüber der Gebrauchslage umgekehrter Fertigungslage in einer Form bildet, welche einen Formkern und einen radial äußeren, im Abstand vom Formkern angeordneten Formmantel aufweist, das Verfahren umfassend die Schritte:
a) Auflegen eines Einleg-Elements auf das obere Ende des Formkerns,
b) Befüllen eines zwischen Formkern und Formmantel ausgebildeten Formhohlraums mit Beton bis zur vollständigen Bedeckung des Einleg-Elements in einer gewünschten Schichtdicke,
c) Verdichten des eingefüllten Betons,
d) Entschalen des Betonformteils und
e) Aushärten des Betonformteils,
wobei das Betonformteil zumindest bis nach dem Aushärten in der Fertigungslage verbleibt.

Bei der herkömmlichen Herstellung von Betonformteilen im wesentlichen topfförmiger Gestalt, insbesondere von Schachtunterteilen oder Schachtböden, stellte sich als Folge des dem Aushärten vorangehenden Entschalens das Problem, daß sich der Boden des Betonformteils während des Zeitraums von der Entschalung bis zum vollständigen Aushärten unter seinem eigenen Gewicht deformierte. Es sei hierzu auch auf die Beschreibung der Fig. 8 und 9 verwiesen.

Zur Lösung dieses Problems ist ein gattungsgemäßes Verfahren in Betracht gezogen worden, bei welchem der Boden des Betonformteils bis zum vollständigen Aushärten durch eine innere, wiedergewinnbare Schalungsplatte unterstützt wird, welche ihrerseits durch eine im Boden ausgebildete Durchbrechung hindurch von einer nach der Füllung aufgelegten und über der Seitenwandung abgestützten Halteplatte getragen wird. Dabei müssen nach dem Aushärten die beiden Platten von Hand von dem Boden des Betonformteils entfernt werden. Zusätzlich muß die Durchbrechung im Boden des Betonformteils mit Beton ausgegossen werden. Zusätzlich sei auf die Beschreibung der Fig. 10 - 14 verwiesen.

Dieses gattungsgemäße Verfahren weist verschiedene Nachteile auf: Zum einen wird die Produktivität durch die Vielzahl notwendiger Arbeitsschritte, insbesondere durch das manuelle Anbringen und Entfernen der Abstützplatten, gesenkt. Zum anderen geht der nachträglich in die Bodendurchbrechung eingegossene Beton keine einwandfreie, insbesondere keine wasserdichte, Bindung mit dem Betonformteil ein.

Demgegenüber ist es Aufgabe der Erfindung, ein Verfahren der eingangs genannten Art bereitzustellen, welches bei hoher Produktivität die Herstellung von Betonformteilen mit durchbrechungsfreiem und nicht deformiertem Boden ermöglicht.

Diese Aufgabe wird durch Verwendung eines verlorenen Einleg-Elements gelöst, dessen Außenumfang wenigstens auf einem Teil des Umfangs den Außenumfang des Formkerns überragt und mit dem Innenumfang des Formmantels einen für die Befüllung des Formhohlraums ausreichenden Füllquerschnitt bietet.

Nachdem die Form mit Beton befüllt wurde und der eingefüllte Beton verdichtet wurde, ist der über den Außenumfang des Formkerns radial überstehende Außenumfang des Einleg-Elements in den Beton eingebettet. Das Einleg-Element stützt den Boden des Betonformteils ab und verteilt dessen Gewicht über seinen im Beton eingebetteten Außenumfang auf die Seitenwandung des Betonformteils. Hierdurch können Deformationen des Bodens des Betonformteils sicher verhindert werden, ohne daß zur Abstützung des Gewichts des Bodens eine Durchbrechung des Bodens vorgesehen werden müßte. Das Einleg-Element verbleibt nach dem Aushärten als verlorene Schalung in dem Betonformteil.

In einer Ausführungsform kann das Einleg-Element als Einleg-Platte oder Einleg-Schale ausgebildet sein.

Um die Einleg-Platte zum Tragen des auf ihr lastenden Gewichts weiter stabilisieren zu können, wird in Weiterbildung der Erfindung vorgeschlagen, daß das Einleg-Element auf seiner dem Formkern abgewandten Seite mit Versteifungsrippen versehen ist.

Alternativ hierzu kann jedoch auch vorgesehen sein, daß auf die dem Formkern abgewandte Seite der Einleg-Platte Bewehrungselemente, insbesondere aus Baustahl, aufgelegt werden.

Dadurch, daß das Einleg-Element bombiert ausgebildet ist, wobei das Einleg-Element mit seiner konkaven Seite auf das obere Ende des Formkerns aufgelegt wird, kann dem Einleg-Element auf besonders einfache Weise eine hohe Stabilität verliehen werden.

Alternativ hierzu kann auch vorgesehen sein, daß das Einleg-Element konisch ausgebildet ist, wobei das Einleg-Element mit seiner konkaven Seite auf das obere Ende des Formkerns aufgelegt wird.

Dadurch, daß das Einleg-Element mit Gerinne ausgebildet ist, kann das Betonformteil auch zur Wasserführung verwendet werden. Hierbei muß das Gerinne nicht geradlinig geführt sein, sondern kann auch innerhalb des Betonformteils gekrümmt verlaufen.

Um Leitungsrohre an das Betonformteil anschließen zu können, wird vorgeschlagen, daß das Einleg-Element zur Ausbildung von Zuläufen und/oder Abläufen im wesentlichen rohrförmige Ansätze aufweist.

Um eine einwandfreie Befüllung des Formhohlraums zuverlässig sicherstellen zu können, wird vorgeschlagen, daß der Füllquerschnitt mindestens 30%, vorzugsweise zwischen 40% und 90% des Querschnitts des Formhohlraums beträgt.

In Weiterbildung der Erfindung wird vorgeschlagen, daß der Außenumfang des Einleg-Elements mit im wesentlichen konstantem Abstand von dem Außenumfang des Formkerns verläuft. Hierbei kann vorgesehen sein, daß der Abstand des Außenumfangs des Einleg-Elements vom Innenumfang des Formmantels mindestens 20% des Abstands an der jeweiligen Stelle genommen zwischen Außenumfang des Formkerns und Innenumfang des Formmantels beträgt, vorzugsweise zwischen 30% und 90%, um eine vollständige Befüllung des Formhohlraums mit Beton sicherzustellen.

Alternativ wird vorgeschlagen, daß der Außenumfang des Einleg-Elements radial nach außen abstehende Vorsprünge aufweist. Weiterhin ist es bevorzugt, daS die Vorsprünge über den Umfang des Einleg-Elements verteilt sind und einen Winkelabstand von 15^{o} bis 120^{o}, vorzugsweise etwa 60^{o}, besitzen und daß jeder Vorsprung eine mittlere Winkelausdehnung von 5^{o} bis 15^{o}, vorzugsweise etwa 10^{o}, besitzt. Hierdurch kann eine effektive Verteilung des Gewichts des Bodens des Betonformteils auf die Seitenwandung gewährleistet werden, während gleichzeitig sichergestellt werden kann, daß der Beton beim Einfüllen die Form vollständig, d.h. insbesondere ohne Hohlräume unter dem äußeren Umfangsrand des Einleg-Elements, ausfüllt.

Die Erfindung wird im folgenden an Hand der Zeichnung näher erläutert. Es stellen dar:
- Fig. 1: eine geschnittene Seitenansicht zur Erläuterung des erfindungsgemäßen Verfahrens zur Herstellung von Betonformteilen;
- Fig. 2: eine geschnittene Seitenansicht einer ersten Ausführungsform eines nach dem erfindungsgemäßen Verfahren hergestellten Betonformteils im entschalten Zustand;
- Fig. 3 - 6: Ansichten analog Fig. 2 weiterer Ausführungsbeispiele von nach dem erfindungsgemäßen Verfahren hergestellten Betonformteilen;
- Fig. 7: eine schematische Darstellung zur Erläuterung des Verlaufs des Außenumfangs des Einleg-Elements;
- Fig. 8 und 9: Ansichten analog den Fig. 1 und 2 zur Erläuterung eines bekannten Verfahrens; und
- Fig. 10 - 14: Ansichten zur Erläuterung eines in Betracht gezogenen, gattungsgemäßen Verfahrens; hierbei ist:
- Fig. 10: eine Ansicht analog den Fig. 1 und 8;
- Fig. 11: eine geschnittene Seitenansicht eines nach diesem Verfahren hergestellten Betonformteils;
- Fig. 12: eine Ansicht analog den Fig. 2 und 9;
- Fig. 13: eine Ansicht des nach diesem Verfahren hergestellten Betonformteils nach Abnahme der Platten; und
- Fig. 14: das nach diesem Verfahren hergestellte Betonformteil in seiner Gebrauchslage mit ausgegossener Bodendurchbrechung.

Bei einem bekannten, nicht gattungsgemäßen Verfahren zur Herstellung von im wesentlichen topfförmigen Betonformteilen, nämlich Schachtbodenstücken 10', wird gemäß Fig. 8 eine Form 12 verwendet, welche aus einem Formkern 14, einem Formmantel 16, einer Untermuffe 18 und einem Formoberteil 20 besteht. Das Formoberteil 20 kann durch eine in Fig. 8 nicht dargestellte Hubeinrichtung von einer abgesenkten Stellung (vgl. Fig.8) in eine angehobene Stellung und umgekehrt übergeführt werden. Hierzu ist das Formoberteil 20 in einer zur Achse des Formkerns 14 im wesentlichen parallel verlaufenden und in Fig. 8 durch den Doppelpfeil A angedeuteten Richtung bewegbar. Die Untermuffe 18 kann durch eine Hubeinrichtung 22 in einer zur Achse des Formkerns 14 ebenfalls im wesentlichen parallel verlaufenden und in Fig. 8 durch den Doppelpfeil B angedeuteten Richtung zwischen einer unteren Stellung (vgl. Fig. 8) und einer oberen Stellung (vgl. Fig. 9) verstellt werden.

Der Formmantel 16 verläuft in radialem Abstand zum Außenumfang 14a des Formkerns 14. In axialer Richtung überragt der Formmantel 16 die obere Begrenzungsfläche 14b des Formkerns 14. Die Untermuffe 18 ist radial zwischen dem Formkern 14 und dem Formmantel 16 angeordnet und steht auf dem in Fig. 8 oberen Ende 22a der Hubeinrichtung 22 auf.

Bei der Fertigung von Schachtbodenstücken 10' wird bei dem bekannten Verfahren wie folgt vorgegangen: Wenn sich die Hubeinrichtung 22 mit der auf ihr aufliegenden Untermuffe 18 in der unteren Stellung (vgl. Fig. 8) und das Formoberteil 20 in der angehobenen Stellung befindet, so wird eine vorbestimmte Menge Beton in einen vom Formkern 14, der Untermuffe 18 und dem Formmantel 16 festgelegten Formhohlraum 24 bis über die obere Begrenzungsfläche 14b des Formkerns 14 eingefüllt. Anschließend wird die Betonschicht oberhalb der oberen Begrenzungsfläche 14b des Formkerns 14 durch Absenken des Formoberteils 20 geglättet. Zum Verdichten kann die gesamte Form 12 durch eine nicht dargestellte Rüttlereinrichtung gerüttelt werden, um eine gleichmäßige Verteilung des eingefüllten Betons zu erzielen. Danach wird die Untermuffe 18 und mit ihr das Schachtbodenstück 10' durch die Hubeinrichtung 22 aus der Form 12 ausgefahren und somit entschalt (s. Fig. 9). In Figur 9 ist die Untermuffe 18 annähernd bündig mit dem Boden der Fabrikationshalle. Hierauf wird das Schachtbodenstück 10' von einer Transporteinrichtung, beispielsweise einem Gabelstapler, zusammen mit der Untermuffe 18 zu einem Lagerplatz gebracht, wo es vorzugsweise bis zum vollständigen Aushärten des Betons verbleibt.

Das vorstehend beschriebene Herstellungsverfahren für Schachtbodenstücke 10' hat den Nachteil, daß sich das Bodenteil 10'a während des Zeitraums von der Entschalung bis zum vollständigen Aushärten des Betons infolge seines eigenen Gewichts deformiert (s. Fig. 9), da der eingefüllte Beton gegenüber Zugbeanspruchungen nicht formstabil ist. Schleshtestenfalls kann das Bodenteil 10'a Risse bekommen. Da der eingefüllte Beton gegenüber Druckbeanspruchungen formstabil ist, unterliegt die Seitenwandung 10'b des Schachtbodenstücks 10' keiner Deformation.

Zur Vermeidung des Nachteils deformierter Bodenteile wurde ein Verfahren in Betracht gezogen, welches im folgenden an Hand der Fig. 10 - 14 erläutert werden wird.

Bei diesem Verfahren wird vor dem Befüllen des Formhohlraums 24 der Form 12 mit Beton eine innere Schalungsplatte 26 (vgl. Fig. 10), welche mit einem Abstandshalter 26a und einem Schraubbolzen 26b versehen ist, auf das obere Ende 14b des Formkerns 14 aufgelegt. Das Formoberteil 20' weist eine an seinem unteren Ende 20'a ausgebildete Ausnehmung 20'b auf, in welcher der Schraubbolzen 26b der Platte 26 aufgenommen ist, wenn sich das Formoberteil 20' in seiner abgesenkten Stellung befindet.

Nach dem Verdichten wird das Formoberteil 20' wieder angehoben und eine Halteplatte 28 auf das Schachtbodenstück 10'' aufgelegt. Die Halteplatte 28 wird mit der Schalungsplatte 26 über eine auf den Schraubbolzen 26b aufgeschraubte Sicherungsschraubmutter 30 fest verbunden (s. Fig. 11). Die Schalungsplatte 26 entspricht in ihrem Durchmesser dem Durchmesser des Formkerns 14, während die Halteplatte 28 bis an den innenumfang 16a des Formmantels 16 heranreicht und sich auf der Seitenwandung des Schachtbodenstücks 10'' abstützt. Hierauf wird das Schachtbodenstück 10'' durch Ausfahren der Hubeinrichtung 22 entformt (s. Fig. 12) und, wie vorstehend geschildert, zum Aushärten des Betons abtransportiert. Das Bodenteil 10''a des Schachtbodenstücks 10'' ist in diesem Zustand zwischen den Platten 26 und 28 aufgenommen und wird von diesen abgestützt, so daß es sich nicht unter seinem Eigengewicht deformieren kann.

Nach dem Aushärten wird die Sicherungsschraubmutter 30 gelöst und die Platten 26 und 28 vom Schachtbodenstück 10'' entfernt (s. Fig. 13). Da mit der Platte 26 auch der Abstandshalter 26a entfernt wurde, verbleibt im Bodenteil 10''a des Schachtbodenstücks 10'' eine Durchbrechung 10''c. Diese Durchbrechung 10''c wird mit Mörtel 32 gefüllt, nachdem das Schachtbodenstück 10'' in seine Gebrauchslage gemäß Fig. 14 gebracht worden ist.

Dieses Verfahren verhindert zwar eine Deformation des Bodenteils 10''a des Schachtbodenstücks 10'', weist jedoch einige schwerwiegende Nachteile auf: Zum einen müssen die Platten 26 und 28 von Hand angebracht und wieder abgenommen werden, was eine beachtliche Produktivitätsminderung mit sich bringt. Zum anderen verbleibt nach Abnahme der Platten 26 und 28 im Bodenteil 10''a des Schachtbodenstücks 10'' eine Durchbrechung 10''c, die in einem zusätzlichen Arbeitsschritt mit Mörtel 32 gefüllt werden muß. Da sich dieser Mörtel 32 nicht in ausreichendem Maße mit dem bereits ausgehärteten Beton verbindet, kann nicht gewährleistet werden, daß das Schachtbodenstück wasserdicht ist.

Im folgenden soll an Hand der Fig. 1 und 2 das erfindungsgemäße Verfahren ausführlich beschrieben werden, welches sich durch hohe Produktivität auszeichnet und mit welchem die Fertigung zuverlässig wasserdichter Schachtbodenstücke ermöglicht wird.

Das erfindungsgemäße Verfahren kann mit der gleichen Vorrichtung durchgeführt werden, mit der auch das bekannte, nicht gattungsgemäße und vorstehend an Hand der Fig. 8 und 9 beschriebene Verfahren durchgeführt wurde. Das erfindungsgemäße Verfahren unterscheidet sich von dem bekannten nicht gattungsgemäßen Verfahren dadurch, daß vor dem Befüllen des Formhohlraums 24 mit Beton, ein Einleg-Element 34, beispielsweise eine Einleg-Platte (s. Fig. 1), auf das obere Ende 14b des Formkerns 14 aufgelegt wird, die einen Außendurchmesser D₂ (vgl. Fig. 2) aufweist, welcher größer ist als der Außendurchmesser D₁ des Betonformkerns 14. D.h. die Einleg-Platte 34 ist derart bemessen, daß ihr Außenumfang 34a, in radialer Richtung gesehen, zwischen dem Außenumfang 14c des oberen Endes 14b des Formkerns 14 und dem Innenumfang 16a des Formmantels 16 liegt.

Das Einleg-Element 34 kann beispielsweise aus Bauholz, Preßspan, Kunstoff, Metall, faser-bewehrtem Zement oder dergleichen gefertigt sein. Vorzugsweise wird ein sich mit Beton haftend verbindendes Material verwendet.

Beim Befüllen des Formhohlraums 24 fließt der Beton zwischen dem Außenumfang 34a der Einleg-Platte 34 und dem innenumfang 16a des Formmantels 16 hindurch zur Untermuffe 18. Nach dem Glätten des eingefüllten Betons durch das Formoberteil 20, ggf. unter gleichzeitigem Rütteln zur gleichmäßigen Verteilung des eingefüllten Betons, wird das Schachtbodenstück 10 durch Ausfahren der Hubeinrichtung 22 entschalt (s. Fig. 2). Das Schachtbodenstück 10 wird hierauf mit einer Transportvorrichtung, beispielsweise einem Gabelstapler, zusammen mit der Untermuffe 18 zu einem Lagerplatz transportiert und dort bis zur vollständigen Aushärtung belassen.
Die Einleg-Platte 34 nimmt während dieses Zeitraums das Gewicht des Bodenteils 10a des Schachtbodenstücks 10 auf und verteilt dieses Gewicht im Bereich seines Außenumfangs 34a auf die Seitenwandung 10b des Schachtbodenstücks 10. Hierdurch wird eine Deformation des Bodenteils 10a sicher verhindert, ohne hierfür eine Durchbrechung des Bodenteils 10a in Kauf nehmen zu müssen. Die Einleg-Platte 34 verbleibt nach dem Aushärten als verlorene Schalung in dem Schachtbodenstück 10.

Um die Stabilität des Bodenteils 10a des Schachtbodenstücks 10 zu erhöhen und eine Versteifung für die Einleg-Platte 34 bereitzustellen, können gemäß Fig. 3 zusätzliche Einlagen, beispielsweise in Form von Baustahlstäben 36, auf die Einleg-Platte 34 aufgelegt werden, bevor die Form 12 mit Beton befüllt wird. Alternativ hierzu ist es auch möglich, die Einleg-Platte 34 an ihrer dem Formkern 14 abgewandten Seite mit Versteifungsrippen zu versehen.

In Fig. 4 ist ein weiteres Ausführungsbeispiel eines nach dem erfindungsgemäßen Verfahren hergestellten Schachtbodenstücks dargestellt, wobei analoge Teile mit gleichen Bezugszeichen versehen sind wie in den Fig. 1 und 2, jedoch vermehrt um die Zahl 100.

In diesem Ausführungsbeispiel ist das Einleg-Element 134 leicht bombiert ausgebildet. Durch die in Richtung des auf ihm lastenden Bodenteils 110a des Schachtbodenstücks 110 hin ausgewölbte Form, verfügt das Einleg-Element 134 über eine bessere Statik. Somit können auch aus leichteren und nicht so stabilen Materialien gefertigte Einleg-Elemente 134 zur Herstellung von Schachtbodenstücken gemäß dem erfindungsgemäßen Verfahren verwendet werden.

Ein weiteres Ausführungsbeispiel eines nach dem erfindungsgemäßen Verfahren hergestellten Schachtbodenstücks ist in Fig. 5 dargestellt, wobei analoge Teile mit gleichen Bezugszeichen versehen sind wie in den Fig. 1 und 2, jedoch vermehrt um die Zahl 200.

In diesem Ausführungsbeispiel weist das Einleg-Element 234 konische Form auf, wobei die Spitze des Konus zu dem auf dem Einleg-Element 234 lastenden Bodenteil 210a des Schachtbodenstücks 210 hin gerichtet ist. Auch die konische Form verfügt über gute statische Eigenschaften, so daß die Verwendung eines derartig ausgestalteten Einleg-Elements 234 die gleichen Vorteile mit sich bringt, wie die vorstehend beschriebene Verwendung eines bombierten Einleg-Elements 134.

In Fig. 6 ist ein weiteres Ausführungsbeispiel eines nach dem erfindungsgemäßen Verfahren hergestellten Schachtbodenstücks dargestellt, wobei analoge Teile mit gleichen Bezugszeichen versehen sind wie in den Fig. 1 und 2, jedoch vermehrt um die Zahl 300.

In diesem Ausführungsbeispiel übernimmt das Einleg-Element 334 nicht nur die Abstützfunktion für das Bodenteil 310a des Schachtbodenstücks 310, sondern übernimmt gleichzeitig auch die Funktion der Wasserführung. Hierzu ist das Einleg-Element 334 mit einem Gerinne 334a ausgebildet. Um den Anschluß von in Fig. 6 nicht dargestellten Rohrleitungssystemen an das Schachtbodenstück 310 zu ermöglichen, ist das Einleg-Element 334 an seinem Gerinne 334a mit einem im wesentlichen rohrförmigen Ansatz 334b versehen. Dieser Ansatz 334b liegt bei eingefahrener Hubeinrichtung 322 formschlüssig zwischen dem Formkern 314 und dem Formmantel 316, so daß beim Befüllen der Form mit Beton dieser nicht in den vom rohrförmigen Ansatz 334b umschlossenen Raum 334b1 eindringen kann. Ein Schachtbodenstück 310 kann mehrere derartige Zufluß- bzw. Abflußansätze 334b aufweisen. Das Gerinne 334a muß in dem Schachtbodenstück 310 nicht geradlinig verlaufen, sondern kann auch einen gekrümmten Verlauf nehmen.

Bei der Bemessung des Außenumfangs des Einleg-Elements zwischen dem Außenumfang des Formkerns und dem Innenumfang des Formmantels ist es einerseits erwünscht, den Außenumfang des Einleg-Element so groß wie möglich zu machen, um eine gute Verteilung und Abstützung des auf dem Einleg-Element lastenden Gewichts des Bodenteils des Schachtbodenstücks zu erreichen. Andererseits ist es aber erwünscht, den Außenumfang des Einleg-Element so klein wie möglich auszubilden, um sicherstellen zu können, daß der Beton beim Befüllen der Form das Einleg-Element auch tatsächlich vollständig unterfließt.

Es hat sich herausgestellt, daß diese beiden einander widerstrebenden Forderungen in besonders günstiger Weise zugleich erfüllt werden können, indem man das Einleg-Element gemäß Fig. 7 mit von seinem Außenumfang 34a radial nach außen abstehenden Vorsprüngen 38 ausbildet. Mit diesen Vorsprüngen 38, die sich nahezu bis zum Innenumfang 16a des Formmantels 16 erstrecken können, kann das Einleg-Element 34 das Gewicht des auf ihm lastenden Bodenteils 10a des Schachtbodenstücks 10 effektiv auf die Seitenwandung 10b des Schachtbodenstücks verteilen, während beim Einfüllen von Beton in den Formhohlraum 24 (s. Fig. 1) dieser Beton durch zwischen den Vorsprüngen 38 vorgesehene Zwischenräume 40 (s. Fig. 7) problemlos an dem Einleg-Element vorbei fließen kann und den Formhohlraum 24 vollständig ausfüllen kann.

## Patentansprüche

1. Schachtbodenstück (10) mit einer Seitenwand (10b) und einem integral anschließenden Boden (10a) aus Beton, **dadurch gekennzeichnet**, daß es ferner ein Bodeneinlegelement (34) aufweist, dessen Außenumriß (34a) wenigstens teilweise den Innenumriß der Seitenwand (10b) nach außen überragend in den Beton eingebettet ist, wobei der Beton des Bodens (10a) an dem Bodeneinlegelement (34) vorbei mit dem Beton der Seitenwand zusammenhängt.

2. Schachtbodenstück nach Anspruch 1,
**dadurch gekennzeichnet**, daß der Außenumriß (34a) des Bodeneinlegelements (34) mit dem Außenumriß der Seitenwand (10b) einen zum integralen Anschluß des Bodens (10a) ausreichenden Querschnitt bildet.

3. Schachtbodenstück nach Anspruch 1 oder 2,
**dadurch gekennzeichnet**, daß das Bodeneinlegelement (34) über seinem gesamten Außenumriß (34a) im Abstand von dem Außenumriß der Seitenwand (10b) angeordnet ist.

4. Schachtbodenstück nach einem der Ansprüche 1 bis 3,
**dadurch gekennzeichnet**, daß das Bodeneinlegelement (34) als Einleg-Platte (34) oder Einleg-Schale ausgebildet ist.

5. Schachtbodenstück nach einem der Ansprüche 1 bis 4,
**dadurch gekennzeichnet**, daß das Bodeneinlegelement (34) auf seiner dem Boden (10a) zugewandten Seite mit Versteifungsrippen versehen ist.

6. Schachtbodenstück nach einem der Ansprüche 1 bis 5,
**dadurch gekennzeichnet**, daß auf der seinem Boden (10a) zugewandten Seite des Bodeneinlegelements (34) Bewehrungs-Elemente (36), insbesondere aus Baustahl, angeordnet sind.

7. Schachtbodenstück nach einem der Ansprüche 1 bis 6,
**dadurch gekennzeichnet**, daß das Bodeneinlegelement (134) bombiert ausgebildet ist, wobei es mit seiner konvexen Seite dem Boden (110a) des Schachtbodenstücks (110) zugewandt angeordnet ist.

8. Schachtbodenstück nach einem der Ansprüche 1 bis 6,
**dadurch gekennzeichnet**, daß das Bodeneinlegelement (234) konisch ausgebildet ist, wobei es mit seiner konvexen Seite dem Boden (210a) des Schachtbodenstücks (210) zugewandt angeordnet ist.

9. Schachtbodenstück nach einem der Ansprüche 1 bis 8,
**dadurch gekennzeichnet**, daß das Bodeneinlegelement (334) mit Geinne (334a) ausgebildet ist.

10. Schachtbodenstück nach einem der Ansprüche 1 bis 9,
**dadurch gekennzeichnet**, daß das Bodeneinlegelement (334) zur Bildung von Zuläufen oder/und Abläufen im wesentlichen rohrförmige, insbesondere einstückig angeformte, Ansätze (334b) aufweist.

11. Schachtbodenstück nach einem der Ansprüche 1 bis 10,
**dadurch gekennzeichnet**, daß der Außenumriß (34a) des Bodeneinlegelements (34) mit im wesentlichen konstantem Abstand von dem Innenumriß der Seitenwand (10b) des Schachtbodenstücks (10) verläuft.

12. Schachtbodenstück nach Anspruch 11,
**dadurch gekennzeichnet**, daß der Abstand des Außenumrisses (34a) des Bodeneinlegelements (34) vom Außenumriß der Seitenwand (10b) des Schachtbodenstücks (10) mindestens 20% der Wandstärke der Seitenwand (10b) des Schachtbodenstücks (10) an der jeweiligen Stelle genommen beträgt, vorzugsweise zwischen 30% und 90%.

13. Schachtbodenstück nach einem der Ansprüche 1 bis 11,
**dadurch gekennzeichnet**, daß der Außenumriß (34a) des Bodeneinlegelements (34) nach außen abstehende Vorsprünge (38) aufweist.

14. Schachtbodenstück nach Anspruch 13,
**dadurch gekennzeichnet**, daß die Vorsprünge (38) gleichmäßig über den Umriß des Bodeneinlegelements (34) verteilt sind und einen Winkelabstand von 15° bis 120°, vorzugsweise etwa 60°, besitzen und daß jeder Vorsprung (38) eine mittlere Winkelausdehnung von 5° bis 15°, vorzugsweise etwa 10°, besitzt.

15. Schachtbodenstück nach einem der Ansprüche 1 bis 14,
**dadurch gekennzeichnet**, daß das Bodeneinlegelement (34) aus Bauholz, Preßspan, Kunststoff, Metall oder faserbewehrtem Zement gefertigt ist.

16. Schachtbodenstück nach einem der Ansprüche 1 bis 15,
**dadurch gekennzeichnet**, daß das Bodeneinlegelement (34) aus einem sich mit Beton haftend verbindenden Material, insbesondere aus faser-bewehrtem Zement, gefertigt ist.

17. Schachtbodenstück nach einem der Ansprüche 1 bis 16,
**dadurch gekennzeichnet**, daß das Bodeneinlegelement (34) auf seiner dem Boden (10a) des Schachtbodenstücks (10) zugewandten Seite frei ist von diesen Boden (10a) vollständig durchdringenden Vorsprüngen (entsprechend 26a).

18. Schachtbodenstück nach einem der Ansprüche 1 bis 17,
**dadurch gekennzeichnet**, daß das Bodeneinlegelement (34) an seiner dem Boden (10a) des Schachtbodenstücks (10) abgewandten Seite im Randbereich nach außen im wesentlichen frei ist.

19. Schachtbodenstück nach einem der Ansprüche 1 bis 18,
**dadurch gekennzeichnet**,
daß am Bodeneinlegelement (334) Mittel (334b) zur seitlichen Positionsfixierung gegenüber dem Formhohlraum vorgesehen sind.

20. Schachtbodenstück nach Anspruch 19,
**dadurch gekennzeichnet**,
daß die Mittel (334b) zur seitlichen Positionsfixierung zum Eingriff mit dem Formkern (314) ausgebildet sind.

21. Schachtbodenstück nach Anspruch 19 oder 20,
**dadurch gekennzeichnet**,
daß die Mittel (334b) zur seitlichen Positionsfixierung zum Eingriff mit dem Formmantel (316) ausgebildet sind.

22. Schachtbodenstück nach einem der Ansprüche 1 bis 21,
**dadurch gekennzeichnet**,
daß das Einleg-Element (34,36) sich kreuzende Baustahlstäbe (36) umfaßt.

23. Bodeneinlegelement für ein Schachtbodenstück (10) mit einer Seitenwand (10b) und einem integral anschließenden Boden (10a) aus Beton, **dadurch gekennzeichnet**, daß das Bodeneinlegelement (34) in Abhängigkeit des Innenumrisses und des Außenumrisses der Seitenwand (10b) des Schachtbodenstücks (10) derart bemessen ist, daß sein Außenumriß (34a) wenigstens teilweise den Innenumriß der Seitenwand (10b) nach außen hin überragt, und an seinem Außenumriß mit der Seitenwand (10b) einen zum integralen Anschluß des Bodens (10a) an die Seitenwand (10b) ausreichenden Durchlaßquerschnitt bildet.

24. Bodeneinlegelement nach Anspruch 23,
**dadurch gekennzeichnet**, daß es als Einleg-Platte (34) oder Einleg-Schale ausgebildet ist.

25. Bodeneinlegelement nach Anspruch 23 oder 24,
**dadurch gekennzeichnet**, daß es auf seiner dem Boden (10a) zugewandten Seite mit Versteifungsrippen versehen ist.

26. Bodeneinlegelement nach einem der Ansprüche 23 bis 25,
**dadurch gekennzeichnet**, daß auf seiner dem Boden (10a) des Schachtbodenstücks (10) zugewandten Seite Bewehrungs-Elemente (36), insbesondere aus Baustahl, angeordnet sind.

27. Bodeneinlegelement nach einem der Ansprüche 23 bis 26,
**dadurch gekennzeichnet**, daß es (134) bombiert ausgebildet ist, wobei es mit seiner konvexen Seite dem Boden (110a) des Schachtbodenstücks (110) zugewandt angeordnet ist.

28. Bodeneinlegelement nach einem der Ansprüche 23 bis 26,
**dadurch gekennzeichnet**, daß es (234) konisch ausgebildet ist, wobei es mit seiner konvexen Seite dem Boden (210a) des Schachtbodenstücks (210) zugewandt angeordnet ist.

29. Bodeneinlegelement nach einem der Ansprüche 23 bis 28,
**dadurch gekennzeichnet**, daß es (334) mit Gerinne (334a) ausgebildet ist.

30. Bodeneinlegelement nach einem der Ansprüche 23 bis 29,
**dadurch gekennzeichnet**, daß es (334) zur Bildung von Zuläufen oder/und Abläufen im wesentlichen rohrförmige, insbesondere einstückig angeformte, Ansätze (334b) aufweist.

31. Bodeneinlegelement nach einem der Ansprüche 23 bis 30,
**dadurch gekennzeichnet**, daß sein Außenumriß (34a) derart bemessen ist, daß er mit im wesentlichen konstantem Abstand von dem Innenumriß der Seitenwand (10b) des Schachtbodenstücks (10) verläuft.

32. Bodeneinlegelement nach Anspruch 31,
**dadurch gekennzeichnet**, daß der Abstand seines Außenumrisses (34a) vom Außenumriß der Seitenwand (10b) des Schachtbodenstücks (10) mindestens 20% der Wandstärke der Seitenwand (10b) des Schachtbodenstücks (10) an der jeweiligen Stelle genommen beträgt, vorzugsweise zwischen 30% und 90%.

33. Bodeneinlegelement nach einem der Ansprüche 23 bis 31,
**dadurch gekennzeichnet**, daß sein Außenumriß (34a) nach außen abstehende Vorsprünge (38) aufweist.

34. Bodeneinlegelement nach Anspruch 33,
**dadurch gekennzeichnet**, daß die Vorsprünge (38) gleichmäßig über den Umriß des Bodeneinlegelements (34) verteilt sind und einen Winkelabstand von 15° bis 120°, vorzugsweise etwa 60°, besitzen und daß jeder Vorsprung (38) eine mittlere Winkelausdehnung von 5° bis 15°, vorzugsweise etwa 10°, besitzt.

35. Bodeneinlegelement nach einem der Ansprüche 23 bis 34,
**dadurch gekennzeichnet**, daß es aus Bauholz, Preßspan, Kunststoff, Metall oder faser-bewehrtem Zement gefertigt ist.

36. Bodeneinlegelement nach einem der Ansprüche 23 bis 35,
**dadurch gekennzeichnet**, daß es aus einem sich mit Beton haftend verbindenden Material, insbesondere aus faserbewehrtem Zement, gefertigt ist.

37. Bodeneinlegelement nach einem der Ansprüche 23 bis 36,
**dadurch gekennzeichnet**, daß es auf seiner dem Boden (10a) des Schachtbodenstücks (10) zugewandten Seite frei ist von diesen Boden (10a) vollständig durchdringenden Vorsprüngen (entsprechend 26a).

38. Bodeneinlegelement nach einem der Ansprüche 23 bis 37,
**dadurch gekennzeichnet**, daß es an seiner dem Boden (10a) des Schachtbodenstücks (10) abgewandten Seite im Randbereich nach außen im wesentlichen frei ist.

39. Einleg-Element nach einem der Ansprüche 23 bis 38,
**dadurch gekennzeichnet**,
daß am Einleg-Element (334) Mittel (334b) zur seitlichen Positionsfixierung gegenüber dem Formhohlraum vorgesehen sind.

40. Einleg-Element nach Anspruch 39,
**dadurch gekennzeichnet**,
daß die Mittel (334b) zur seitlichen Positionsfixierung zum Eingriff mit dem Formkern (314) ausgebildet sind.

41. Einleg-Element nach Anspruch 39 oder 40,
**dadurch gekennzeichnet**,
daß die Mittel (334b) zur seitlichen Positionsfixierung zum Eingriff mit dem Formmantel (316) ausgebildet sind.

42. Einleg-Element nach einem der Ansprüche 23 bis 41,
**dadurch gekennzeichnet**,
daß das Einleg-Element (34,36) sich kreuzende Baustahlstäbe (36) umfaßt.

43. Verfahren zur Herstellung eines Bodeneinlegelements (34) für ein Schachtbodenstück (10) mit einer Seitenwand (10b) und einem integral anschließenden Boden (10a) aus Beton, **dadurch gekennzeichnet**, daß man das Bodeneinlegelement (34) in Abhängigkeit von dem Innenumriß und dem Außenumriß der Seitenwand (10b) des Schachtbodenstücks (10) derart bemißt, daß sein Außenumriß (34a) wenigstens auf einem Teil des Umrisses (34a) den Innenumriß der Seitenwand (10b) nach außen hin überragt und es an seinem Außenumriß mit der Seitenwand (10b) einen zum integralen Anschluß des Bodens (10a) ausreichenden Querschnitt bildet.

44. Verfahren nach Anspruch 43,
**dadurch gekennzeichnet**, daß man das Bodeneinlegelement als Einleg-Platte (34) oder Einleg-Schale fertigt.

45. Verfahren nach Anspruch 43 oder 44,
**dadurch gekennzeichnet**, daß man das Bodeneinlegelement auf seiner dem Boden (10a) zugewandten Seite mit Versteifungsrippen ausbildet.

46. Verfahren nach einem der Ansprüche 43 bis 45,
**dadurch gekennzeichnet**, daß man auf der dem Boden (10a) des Schachtbodenstücks (10) zugewandten Seite des Bodeneinlegelements (34) Bewehrungs-Elemente (36), insbesondere aus Baustahl, anordnet.

47. Verfahren nach einem der Ansprüche 43 bis 46,
**dadurch gekennzeichnet**, daß man das Bodeneinlegelement (134) bombiert ausbildet.

48. Verfahren nach einem der Ansprüche 43 bis 46,
**dadurch gekennzeichnet**, daß man das Bodeneinlegelement (234) konisch ausbildet.

49. Verfahren nach einem der Ansprüche 43 bis 48,
**dadurch gekennzeichnet**, daß man das Bodeneinlegelement (334) mit Gerinne (334a) ausbildet.

50. Verfahren nach einem der Ansprüche 43 bis 49,
**dadurch gekennzeichnet**, daß man zur Bildung von Zuläufen oder/und Abläufen an das Bodeneinlegelement (334) im wesentlichen rohrförmige Ansätze (334b) anformt, insbesondere einstückig anformt.

51. Verfahren nach einem der Ansprüche 43 bis 50,
**dadurch gekennzeichnet**, daß man den Außenumriß (34a) des Bodeneinlegelements (34) derart bemißt, daß er mit im wesentlichen konstantem Abstand von dem Innenumriß der Seitenwand (10b) des Schachtbodenstücks (10) verläuft.

52. Verfahren nach Anspruch 51,
**dadurch gekennzeichnet**, daß man das Bodeneinlegelement (34) derart bemißt, daß der Abstand seines Außenumrisses (34a) vom Außenumriß der Seitenwand (10b) des Schachtbodenstücks (10) mindestens 20% der Wandstärke der Seitenwand (10b) des Schachtbodenstücks (10) an der jeweiligen Stelle genommen beträgt, vorzugsweise zwischen 30% und 90%.

53. Verfahren nach einem der Ansprüche 43 bis 51,
**dadurch gekennzeichnet**, daß man das Bodeneinlegelement (34) an seinem Außenumriß (34a) mit nach außen abstehenden Vorsprüngen (38) ausbildet.

54. Verfahren nach Anspruch 53,
**dadurch gekennzeichnet**, daß man die Vorsprünge (38) gleichmäßig über den Umriß des Bodeneinlegelements (34) verteilt ausbildet mit einem Winkelabstand von 15° bis 120°, vorzugsweise etwa 60°, wobei jeder Vorsprung (38) eine mittlere Winkelausdehnung von 5° bis 15°, vorzugsweise etwa 10°, besitzt.

55. Verfahren nach einem der Ansprüche 43 bis 54,
**dadurch gekennzeichnet**, daß man das Bodeneinlegelement (34) aus Bauholz, Preßspan, Kunststoff, Metall oder faser-bewehrtem Zement fertigt.

56. Verfahren nach einem der Ansprüche 43 bis 55,
**dadurch gekennzeichnet**, daß man das Bodeneinlegelement (34) aus einem sich mit Beton haftend verbindenden Material, insbesondere aus faser-bewehrtem Zement, fertigt.

57. Verfahren nach einem der Ansprüche 43 bis 56,
**dadurch gekennzeichnet**, daß man das Bodeneinlegelement (34) auf seiner dem Boden (10a) des Schachtbodenstücks (10) zugewandten Seite frei von diesen Boden (10a) vollständig durchdringenden Vorsprüngen (entsprechend 26a) hält.

58. Verfahren nach einem der Ansprüche 43 bis 57,
**dadurch gekennzeichnet**, daß man das Bodeneinlegelement (34) an seiner dem Boden (10a) des Schachtbodenstücks (10) abgewandten Seite im Randbereich nach außen im wesentlichen frei hält.

59. Verfahren nach einem der Ansprüche 43 bis 58,
**dadurch gekennzeichnet**,
daß man am Einleg-Element (334) Mittel (334b) zur seitlichen Positionsfixierung gegenüber dem Formhohlraum vorsieht.

60. Verfahren nach Anspruch 59,
**dadurch gekennzeichnet**,
daß man Mittel (334b) zur seitlichen Positionsfixierung zum Eingriff mit dem Formkern (314) ausbildet.

61. Verfahren nach Anspruch 59 oder 60,
**dadurch gekennzeichnet**,
daß man die Mittel (334b) zur seitlichen Positionsfixierung zum Eingriff mit dem Formmantel (316) ausbildet.

62. Verfahren nach einem der Ansprüche 43 bis 61,
**dadurch gekennzeichnet**,
daß man das Einleg-Element (34,36) unter Verwendung von sich kreuzenden Baustahlstäbe (36) fertigt.
